# EUROPÄISCHE PATENTSCHRIFT

(11) **EP 0 535 549 B1**
(45) Veröffentlichungstag und Bekanntmachung des Hinweises auf die Patenterteilung: **31.05.1995**
(21) Anmeldenummer: 92116427.3
(22) Anmeldetag: 25.09.1992
(51) Int. Cl.: B61L 3/12

(54) **Einrichtung zur induktiven Übertragung von Steuerungsinformation auf Schienenfahrzeuge**
System for inductively transmitting control information to railway vehicles
Système de transmission inductive d'information de contrôle sur des véhicules ferroviaires

(30) Priorität: 02.10.1991 DE 4132786
(43) Veröffentlichungstag der Anmeldung: 07.04.1993
(73) Patentinhaber: Alcatel SEL Aktiengesellschaft, D-70435 Stuttgart (DE)
(72) Erfinder: Kast, Hansgeorg, AL 34 NQ St. Albans, Herts (GB); Übel, Helmut, W-7250 Leonberg (DE)
(74) Vertreter: Pechhold, Eberhard, Dipl.-Phys.

(56) Entgegenhaltungen:
- BE-A- 665 618
- DE-A- 3 118 421

## Beschreibung

Die Erfindung betrifft eine Einrichtung gemäß dem Oberbegriff des Patentanspruchs 1. Eine derartige Einrichtung ist z.B. in der Europäischen Patentanmeldung 424 664 A2 im Zusammenhang mit Patentanspruch 9 beschrieben.

Bei dieser Einrichtung wird, gemäß einem Ausführungsbeispiel, von zwei unabhängig voneinander betriebenen, jeweils unterschiedlichen Fahrtrichtungen zugeordneten Linienleiterschleifen jeweils diejenige aktiv geschaltet, welche Steuerungsinformation für die Fahrtrichtung überträgt, in der die jeweils beabsichtigte Zugfahrt erfolgen soll. Das Bordsteuergerät eines Fahrzeuges empfängt somit immer nur Steuerungsinformation für eine Fahrtrichtung. Dennoch ist es aus Sicherheitsgründen erforderlich, auf dem Fahrzeug zu prüfen, ob von der Strecke her übertragene Steuerungsinformation wirklich der eigenen Fahrtrichtung, die z.B. aus dem Drehsinn der Räder bestimmt werden kann, zugeordnet ist. Eine solche Prüfung ist aber nur möglich, wenn die Zuordnung zu einer Fahrtrichtung auch aus der empfangenen Steuerungsinformation selbst erkennbar ist.

In Systemen der Linienzugbeeinflussung mit ständigem Informationsaustausch ist es üblich, die Linienleiterschleifen fortlaufend zu numerieren, die jeweilige Nummer als Bereichskennung auf die Fahrzeuge zu übertragen und zusätzlich dem Fahrzeug die Zählrichtung dieser Bereichskennungen mitzuteilen. Aus zwei nacheinander empfangenen, verschiedenen Bereichskennungen kann das Fahrzeug danach seine Fahrtrichtung bestimmen und mit der aus dem Drehsinn der Räder ermittelten Fahrtrichtung vergleichen.

Ein solches Numerierungssystem ist recht kompliziert und erfordert einen hohen Programmierungsaufwand auf den Fahrzeugen. Bei Ausfall einer Linienleiterschleife verliert das Fahrzeug die Zuordnung der Bereichskennungen und kann erst nach Überfahren von zwei neuen Schleifen die übertragene Information wieder der Fahrtrichtung zuordnen und damit deren Gültigkeit prüfen.

Wie in Anspruch 10 der o.g. Europäischen Patentanmeldung angegeben, kann, gemäß einem anderen Ausführungsbeispiel, die Linienleiterschleife auch mehrfach und in unsymmetrischem Abstandsraster gekreuzt sein und das Fahrzeug kann Einrichtungen zur Kreuzungsstellenerkennung und zur Messung des zwischen den Kreuzungsstellen zurückgelegten Weges besitzen. Dann ist die Fahrtrichtung aus der Folge der Phasenwechsel des Empfangssignals zu ermitteln.

Derartige Schleifen dürfen eine Mindestlänge, die zur sicheren Erfassung der Kreuzungsstellenabstände erforderlich ist, nicht unterschreiten. Eine Verlegung solcher Schleifen in räumlich beengten Streckenbereichen wie z.B. in Bahnhöfen macht deshalb oft Schwierigkeiten. Außerdem erfordert eine sichere Kreuzungsstellenerkennung und die Ermittlung der Kreuzungsstellenabstände aufwendige Meßtechnik auf den Fahrzeugen.

Es ist Aufgabe der Erfindung, eine Einrichtung der eingangs angegebenen Art zu schaffen, die eine sichere und auf dem Fahrzeug überprüfbare Fahrtrichtungsvorgabe ohne ein aufwendiges Numerierungsverfahren und ohne die Verlegung asymmetrisch gekreuzter Linienleiterschleifen ermöglicht.

Diese Aufgabe wird durch die im kennzeichnenden Teil des Patentanspruchs 1 angegebenen Merkmale gelöst.

Durch die Vergabe von festen Kennungen für die beiden Linienleiterschleifen einer Linienleiterschleifenanordnung wird dem Fahrzeug ermöglicht, aus der Reihenfolge des Empfangs der beiden Kennungen die zugeordnete Fahrtrichtung zu ermitteln und die am selben Streckenort empfangene Information auf Gültigkeit für seine Fahrtrichtung zu prüfen und für die Weiterfahrt zu verwenden.

Die Verlegung von mindestens zwei Linienleiterschleifen im Bereich eines Streckenortes gestattet die Unterbringung der zum Betrieb der beiden Schleifen notwendigen Baugruppen in einem Gehäuse und die Verwendung gemeinsamer Baugruppen wie z.B. der Stromversorgung für beide Schleifen. Darüber hinaus kann die Übertragung wichtiger Information redundant über beide Schleifen vorgenommen werden, so daß z.B. ein einschränkender Signalbegriff auch dann noch übertragen wird, wenn eine der Linienleiterschleifen ausgefallen ist.

Weiterbildungen der Einrichtung nach der Erfindung sind in den Unteransprüchen angegeben.

So betrifft Anspruch 2 die Aufbereitung und Speicherung der zu übertragenden festen und der sich abhängig vom Signalaspekt ändernden Informationen im Streckengerät, wie sie im eingangs genannten Stand der Technik für einen mit nur einer Linienleiterschleife ausgestatteten Signalstandort beschrieben sind.

Anspruch 3 gibt eine Möglichkeit wieder, durch Einführung verschiedener Datentelegrammtypen, von denen einer über beide Schleifen ausgegeben und auf den Fahrzeugen unabhängig von der Fahrtrichtung ausgewertet wird, wichtige Information redundant zu übertragen.

Eine in Anspruch 4 angegebene Ausgestaltung sieht unterschiedliche Übertragungsfrequenzen für die beiden verschiedenen Fahrtrichtungen vor. Damit kann die Zuordnung der von einer Linienleiterschleife ausgesendeten Information zu einer Fahrtrichtung noch sicherer und auch dann noch bestimmt werden, wenn die andere Linienleiterschleife ausgefallen ist.

Mit einer in Anspruch 5 beschriebenen Weiterbildung der Erfindung kann ein Fahrzeug von einem bevorstehenden Wechsel der Zuordnung einer Frequenz zu einer Fahrtrichtung in Kenntnis gesetzt werden. Solche Zuordnungswechsel sind z.B. notwendig, wenn ein Fahrzeug ohne selbst seine Fahrtrichtung zu ändern, etwa nach einer Wendeschleife, eine zuvor befahrene Strecke in umgekehrter Richtung befährt.

Anspruch 6 betrifft die Anordnung der Linienleiterschleifen im Bereich eines Signalstandortes in bezug auf das Signal. Eine solche Anordnung stellt sicher, daß bei rot zeigendem Signal eine Zwangsbremsung wie vorgeschrieben am Signalstandort ausgelöst wird.

Anspruch 7 ermöglicht die Nutzung des beim Übergang zwischen den Linienleiterschleifen erfolgenden Kennungswechsels als Ortungsbezugspunkt.

Anspruch 8, sieht bei Betrieb mit unterschiedlichen Frequenzen eine teilweise Überlappung der beiden Schleifen vor. Dies hat den Vorteil einer geringeren Ausdehnung der Linienleiterschleifenanordnung unter Beibehaltung der Möglichkeit zur Fahrtrichtungsbestimmung aus der Reihenfolge der Schleifenkennungen.

Anspruch 9 verhindert eine Auswertung von für die Gegenrichtung bestimmten Datentelegrammen bei Ausfall einer Linienleiterschleife innerhalb einer der Gegenrichtung zugeordneten Linienleiterschleifenanordnung.

Anhand von 4 Figuren soll nun die Einrichtung nach der Erfindung beschrieben und ihre Wirkungsweise erklärt werden.
- Fig. 1: zeigt eine aus zwei Linienleiterschleifen bestehende Linienleiterschleifenanordnung,
- Fig. 2: zeigt den Aufbau eines Datentelegrammes,
- Fig. 3: zeigt zwei einander überlappende Linienleiteranordnungen mit je zwei Linienleiterschleifen,
- Fig. 4: zeigt eine Linienleiterschleifenanordnung mit zwei einander überlappenden Linienleiterschleifen.

In Fig. 1 sind schematisch zwei Linienleiterschleifen S1, S2 dargestellt, die zusammen eine Linienleiterschleifenanordnung bilden. Die beiden Linienleiterschleifen sind, in Fahrtrichtung FR gesehen, recht der Gleismitte, hintereinander im Gleis GL verlegt. Eine an jedem zu steuernden Fahrzeug in Gleismittenposition befindliche Empfangsantenne FA nimmt, wenn sie sich über die Linienleiterschleifenanordnung hinwegbewegt, jeweils das Magnetfeld des in Gleismitte verlaufenden Leiters jeder Linienleiterschleife auf und führt eine durch das Magnetfeld dieses Leiters induzierte Spannung einem Empfangsteil des Bordsteuergerätes des Fahrzeugs zur Auswertung zu.

Die beiden Linienleiterschleifen werden aus einem Streckengerät SE mit einem Sendesignal gespeist, das z.B. wie bei der Linienzugbeeinflussung ein frequenzumgetastetes Hochfrequenzsignal im Frequenzbereich zwischen 20 und 100 kHz sein kann. Die Energieversorgung des Streckengerätes erfolgt über eine Speisezuleitung SP. Die zu übertragende Information ist wie beim eingangs genannten Stand der Technik, in Form von Datentelegrammen in Speichern des Streckengeräte gespeichert. Mehrere Typen von Datentelegrammen werden für beide Schleifen unabhängig voneinander bereitgehalten und den Schleifen unabhängig voneinander zugeführt. Befindet sich die Linienleiterschleifenanordnung am Standort eines Signals SIG, so erfolgt die Datentelegrammauswahl abhängig von dem am Signal eingestellten Signalbegriff. Der eingestellte Signalbegriff wird hierzu in codierter Form über eine Signalbegriffszuleitung SI dem Streckengerät zugeführt.

In Fig. 2 ist ein Datentelegramm in seinem Aufbau wiedergegeben. Es besteht aus einem Telegrammkopf TK, der der Synchronisation und Telegrammerkennung dient. Nachfolgend enthält es einen Kennungsteil KE, der neben einer Speicherkennung eine Schleifenkennung enthält. Die Schleifenkennungen sind den Schleifen einer Linienleiterschleifenanordnung immer so zugeordnet, daß ihre Reihenfolge einer bestimmten Fahrtrichtung entspricht. So empfängt z.B. ein in Fig. 1 in Fahrtrichtung FR bewegtes Fahrzeug zuerst die Kennung 1 der ersten Linienleiterschleife S1, und dann die Kennung 2 der zweiten Linienleiterschleife S2. Die Reihenfolge 1, 2 der empfangenen Kennungen entspricht der Fahrtrichtung FR, die z.B. die Hauptfahrtrichtung ist. Würde das Fahrzeug die Kennungsreihenfolge 2, 1 empfangen, würde es daraus entnehmen, daß die übertragene Information nicht für seine Fahrtrichtung bestimmt ist und nicht berücksichtigt werden darf.

Nach dem Kennungsteil folgt im Datentelegramm ein Informationsteil IT mit Nutzinformation, deren Zusammensetzung vom Datentelegrammtyp abhängt. Schließlich wird das Datentelegramm mit einem Redundanzteil R, der der Sicherung gegen Übertragungsfehler dient, abgeschlossen. Die einzelnen Datentelegrammtypen unterscheiden sich in ihrem Informationsteil. Sie werden in vorgegebener Folge auf eine oder auch beide Linienleiterschleifen ausgegeben. Information, die für eine Fahrt unbedingt erforderlich ist (z.B. Signalinformation), wird in einem speziellen Datentelegrammtyp zusammengefaßt, der über beide Schleifen einer Linienleiterschleifenanordnung ausgegeben wird und damit auch dann auf ein Fahrzeug gelangt, wenn eine Schleife ausgefallen ist. Da die Linienleiterschleifen erfahrungsgemäß den störungsempfindlichsten Teil der gesamten Einrichtung darstellen, wird durch die Übertragung der Grundinformation über beide Schleifen die Zuverlässigkeit der Einrichtung beträchtlich erhöht.

Auf Bahnstrecken mit Gleiswechselbetrieb müssen für beide Fahrtrichtungen Linienleiterschleifenanordnungen vorgesehen werden. Die in Fig. 1 dargestellte Anordnung läßt sich problemlos zusätzlich für die Gegenrichtung installieren, sofern die für die verschiedenen Richtungen maßgebenden Signale so weit voneinander entfernt stehen, daß beide Linienleiterschleifenanordnungen im Gleis Platz haben, ohne daß sich ihre Wirkbereiche überlappen.

Durch die oben beschriebene fahrtrichtungsbezogene Datentelegrammauswertung auf den Fahrzeugen bleiben Datentelegramme, die für die andere Fahrtrichtung ausgegeben werden, unberücksichtigt.

In Fig. 3 sind zwei Linienleiterschleifenanordnungen S11, S12; S21, S22 dargestellt, deren Wirkbereiche sich, bedingt durch dicht beieinanderliegende Signalstandorte für die beiden Fahrtrichtungen, überlappen. Eine Informationsübertragung über zwei sich überlappende Linienleiterschleifen ist problemlos dann möglich, wenn beide Schleifen mit verschiedenen Frequenzen betrieben werden. Das Streckengerät SE 1, 2 speist demnach in der in Fig. 3 gezeigten Anordnung die Linienleiterschleifen S11 und S12 mit einer ersten Frequenz F1 und die Linienleiterschleifen S21 und S22 mit einer zweiten Frequenz F2. Wird die Fahrzeugantenne breitbandig genug ausgelegt, so können die Fahrzeuge mit einer Antenne beide Frequenzen empfangen. Der Fahrzeugempfänger wird zum Empfang der für die jeweilige Fahrtrichtung maßgeblichen Frequenz auf diese eingestellt. Dies gestaltet sich dann besonders einfach, wenn der Empfänger so aufgebaut ist, daß er zwei Oszillatorfrequenzen erzeugt, die den beiden Empfangsfrequenzen zugeordnet sind und bei Mischung mit der jeweils zugeordneten Empfangsfrequenz die gleiche Zwischenfrequenz ergeben. Die Umschaltung des Empfängers zwischen den Empfangsfrequenzen F1 und F2 kann dann leicht mittels Durchschaltung der jeweils zugeordneten Oszillatorfrequenz auf die Mischstufe des Empfängers erfolgen.

Die Umschaltung der Empfangsfrequenz kann vor Beginn einer Fahrt erfolgen, sofern entlang der vorausliegenden Strecke an allen Linienleiterschleifenanordnungen der vorgesehenen Fahrtrichtung dieselbe Frequenz zugeordnet ist. Wechselt die der Fahrtrichtung jeweils zugeordnete Frequenz entlang der vom Fahrzeug zu befahrenden Strecke (wie z.B. in Wendeschleifen oder in vermaschten Streckennetzen nicht zu vermeiden), so kann eine Umschaltung des Empfängers auf eine andere Empfangsfrequenz auch durch einen über die vorhergehende Linienleiterschleifenanordnung übertragenen Umschaltbefehl ausgelöst werden.

Fig. 4 zeigt eine Linienleiterschleifenanordnung für eine Fahrtrichtung mit überlappten Linienleiterschleifen S1, S2. Hier werden beide Schleifen mit unterschiedlichen Frequenzen betrieben. Der Fahrzeugempfänger muß für den gleichzeitigen Empfang zweier Frequenzen zweikanalig ausgelegt sein oder beide Frequenzen zeitmultiplex auswerten. Der Vorteil einer solchen Anordnung gegenüber der in Fig. 1 dargestellten Anordnung ist ihre geringe räumlich Ausdehnung.

## Patentansprüche

1. Einrichtung zur Übertragung von Steuerungsinformation zu Bordsteuergeräten von Schienenfahrzeugen mit Hilfe einer im Bereich eines vorgegebenen Streckenortes, insbesondere Signalstandortes befindlichen, von einem Streckengerät gespeisten Linienleiterschleifenanordnung, die einer bestimmten Fahrtrichtung zugeordnet ist und dieser Fahrtrichtung zugeordnete Steuerungsinformation überträgt,
**dadurch gekennzeichnet,** daß die Linienleiterschleifenanordnung zwei Linienleiterschleifen (S1, S2) umfaßt, die in Gleislängsrichtung hintereinander im Gleis (GL) verlegt sind, daß jede Linienleiterschleife zusammen mit der von ihr zu übertragenden Steuerungsinformation eine Schleifenkennung überträgt, welche sich von der Schleifenkennung der anderen Linienleiterschleife der Linienleiterschleifenanordnung unterscheidet, daß die Reihenfolge der beiden Schleifenkennungen innerhalb der Linienleiterschleifenanordnung in bezug auf eine bestimmte Fahrtrichtung (FR) festgelegt ist und daß die Bordsteuergeräte der Schienenfahrzeuge empfangene Steuerungsinformation nur dann als gültig ansehen, wenn die jeweils vom Fahrzeug gefahrene Richtung der aus der Reihenfolge der Schleifenkennungen entnehmbaren Fahrtrichtung entspricht

2. Einrichtung nach Anspruch 1, dadurch gekennzeichnet, daß die Steuerungsinformation in Form von im Streckengerät (SE) vorgespeicherten Datentelegrammen übertragen wird und daß die Datentelegramme ortspezifische Daten und verschiedene Signalaspekte betreffende Daten enthalten und abhängig vom gültigen Signalaspekt ausgewählt und ausgegeben werden.

3. Einrichtung nach Anspruch 2, dadurch gekennzeichnet, daß jede Linienleiterschleife nacheinander mehrere Datentelegramme unterschiedlichen Typs überträgt, daß notwendige Grundinformation innerhalb eines Datentelegrammtyps übertragen wird und daß die Fahrzeuge Datentelegramme dieses Typs auch dann auswerten, wenn die Fahrtrichtung nicht anhand der Reihenfolge der Schleifenkennungen festgestellt werden kann.

4. Einrichtung nach einem der vorstehenden Ansprüche, dadurch gekennzeichnet, daß den beiden Fahrtrichtungen unterschiedliche Frequenzen zugeordnet sind, daß jeweils alle derselben Fahrtrichtung zugeordneten Linienleiterschleifenanordnungen entlang einer Strecke mit der dieser Fahrtrichtung zugeordneten Frequenz gespeist werden und daß die Bordsteuergeräte der Fahrzeuge Empfänger besitzen, die auf die den Fahrtrichtungen zugeordneten Frequenzen einstellbar sind.

5. Einrichtung nach Anspruch 4, dadurch gekennzeichnet, daß in der von einer Linienleiteranordnung übertragenen Steuerinformation eine Angabe darüber enthalten ist, welche Frequenz am Ort der in Fahrtrichtung folgenden Linienleiteranordnung für diese Fahrtrichtung maßgeblich ist.

6. Einrichtung nach einem der vorstehenden Ansprüche, dadurch gekennzeichnet, daß bei an Signalstandorten befindlichen Linienleiteranordnungen die Linienleiterschleifen (S1, S2) in Gleislängsrichtung vor und hinter dem Signal (SIG) verlegt sind.

7. Einrichtung nach einem der Ansprüche 1 bis 6, dadurch gekennzeichnet, daß der Kennungswechsel als Bezugspunkt für die fahrzeugseitige Wegmessung verwendet wird.

8. Einrichtung nach Anspruch 4, dadurch gekennzeichnet, daß die Linienleiterschleifen (S11, S12; S21, S22) zweier Linienleiterschleifenanordnungen derart im Gleis (GL) angeordnet sind, daß sich ihre Wirkbereiche überlappen.

9. Einrichtung nach einem der vorstehenden Ansprüche, dadurch gekennzeichnet, daß Ort und Sendefrequenz einer Linienleiterschleifenanordnung jeweils innerhalb der über die in vorhergehende Linienleiterschleifenanordnung übertragenen Datentelegramme vorangekündigt werden.

## Claims

1. Device for transmitting control information to on-board control equipment of rail vehicles with the aid of a track-conductor loop arrangement situated in the region of a predetermined track location, in particular a signal location, and fed from wayside equipment, said track-conductor loop arrangement being assigned to a specific direction of travel and transmitting control information assigned to said direction of travel,
characterized in that the track-conductor loop arrangement comprises two track-conductor loops (S1, S2) which are laid in the track (GL) one behind the other in the longitudinal direction of the track, that each track-conductor loop, together with the control information it is to transmit, transmits a loop identifier which differs from the loop identifier of the other track-conductor loop of the track-conductor loop arrangement, that the order of the two loop identifiers within the track-conductor loop arrangement is fixed in relation to a specific direction of travel (FR) and that the on-board control equipment of the rail vehicles regard received control information as valid only when the respective direction being travelled by the vehicle corresponds to the direction of travel deducible from the order of the loop identifiers.

2. Device according to claim 1, characterized in that the control information is transmitted in the form of data messages previously stored in the wayside equipment (SE) and that the data messages contain location-specific data and data relating to various signal aspects and are selected and output in dependence upon the valid signal aspect.

3. Device according to claim 2, characterized in that each track-conductor loop in succession transmits a plurality of data messages of differing type, that essential basic information is transmitted within one type of data message and that the vehicles evaluate data messages of said type even when the direction of travel may not be determined from the order of the loop identifiers.

4. Device according to one of the preceding claims, characterized in that different frequencies are assigned to the two directions of travel, that all of the track-conductor loop arrangements along a line which are assigned to the same direction of travel are fed with the frequency assigned to said direction of travel and that the on-board equipment of the vehicles has receivers which are adjustable to the frequencies assigned to the directions of travel.

5. Device according to claim 4, characterized in that the control information transmitted by a track-conductor arrangement contains an indication of which frequency is valid, at the location of the next track-conductor arrangement in the direction of travel, for said direction of travel.

6. Device according to one of the preceding claims, characterized in that in track-conductor arrangements situated at signal locations the track-conductor loops (S1, S2) are laid, in the longitudinal direction of the track, in front of and behind the signal (SIG).

7. Device according to one of claims 1 to 6, characterized in that the change of identifier is used as a reference point for on-board position measurement.

8. Device according to claim 4, characterized in that the track-conductor loops (S11, S12; S21, S22) of two track-conductor loop arrangements are disposed in the track (GL) in such a way that their effective ranges overlap.

9. Device according to one of the preceding claims, characterized in that the location and transmitting frequency of a track-conductor loop arrangement are in each case preannounced within the data messages transmitted via the preceding track-conductor loop arrangement.

## Revendications

1. Dispositif de transmission d'information de contrôle à des appareils de contrôle de bord de véhicules ferroviaires à l'aide d'une disposition de boucles de câble de voie placée au niveau d'un endroit prédéfini de la voie, en particulier d'un site de signal, et alimentée par un appareil de voie, laquelle disposition est affectée à un certain sens de la marche et transmet une information de contrôle affectée audit sens de la marche, caractérisé en ce que la disposition de boucles de câble de voie comporte deux boucles de câble de voie (S1, S2) qui sont posées, dans le sens longitudinal de la voie, l'une après l'autre dans la voie, en ce que chaque boucle de câble de voie transmet ensemble avec l'information de contrôle qu'elle doit transmettre une identification de boucle qui est différente de l'identification de bouche de l'autre boucle de câble de voie que comporte la disposition de bouches de câble de voie, en ce que l'ordre des deux identifications de bouches à l'intérieur de la disposition de bouches de câble de voie est défini en fonction d'un certain sens de la marche (FR) et en ce que les appareils de commande de bord des véhicules ferroviaires ne considèrent valable l'information de contrôle reçue que si le sens dans lequel le véhicule se dirige correspond au sens de la marche pouvant être déduit de l'ordre des identifications de bouches.

2. Dispositif selon la revendication 1, caractérisé en ce que l'information de contrôle est transmise sous forme de télégrammes de données préenregistrés dans l'appareil de voie (SE) et en ce que les télégrammes de données contiennent des informations portant sur des données spécifiques au lieu et sur les différentes notions de signal et sont sélectionnés et émis en fonction de la notion du signal valable.

3. Dispositif selon la revendication 2, caractérisé en ce que chaque bouche de câble de voie transmet successivement plusieurs télégrammes de données de type différent, en ce que l'information de base indispensable dans un type de télégramme de données est transmise et en ce que les véhicules exploitent les télégrammes de données de ce type, même lorsque le sens de la marche ne peut pas être déterminé à l'aide de l'ordre des identifications de boucles.

4. Dispositif selon l'une des revendications précédentes, caractérisé en ce que différentes fréquences sont attribuées aux deux sens de la marche, en ce que chaque disposition de bouches de câble de voie affectée au même sens de la marche le long d'une voie est alimentée avec la fréquence attribuée audit sens de la marche et en ce que les appareils de commande de bord des véhicules possèdent des récepteurs qui peuvent être réglés sur les fréquences attribuées aux sens de la marche.

5. Dispositif selon la revendication 4, caractérisé en ce que l'information de contrôle transmise par une disposition de câble de voie contient une indication sur la fréquence qui, à l'endroit de la prochaine disposition de câble de voie dans le sens de la marche, est déterminante pour ledit sens de la marche.

6. Dispositif selon l'une des revendications précédentes, caractérisé en ce que les bouches de câble de voie (S1, S2) sont posées dans le sens longitudinal de la voie avant et après le signal (SIG), lorsque les dispositions de câble de voie sont placées sur des sites de signaux.

7. Dispositif selon l'une des revendications 1 à 6, caractérisé en ce que le changement d'identification est utilisé comme point de référence pour mesurer la distance parcourue par le véhicule.

8. Dispositif selon la revendication 4, caractérisé en ce que les boucles de câble de voie (S11, S12 ; S21, S22) de deux dispositions de boucles de câble de voie sont disposées dans la voie (GL) de façon telle que leur zones d'action se chevauchent.

9. Dispositif selon l'une des revendications précédentes, caractérisé en ce que le lieu et la fréquence d'émission d'une disposition de bouches de câble de voie sont présignalés dans chaque télégramme de données transmis par l'intermédiaire de la disposition de bouches de câble de voie précédente.
